# EUROPÄISCHE PATENTSCHRIFT

(11) **EP 0 868 728 B1**
(45) Veröffentlichungstag und Bekanntmachung des Hinweises auf die Patenterteilung: **05.09.2001**
(21) Anmeldenummer: 96939851.0
(22) Anmeldetag: 19.11.1996
(51) Int. Cl.: G21F 5/12, G21F 7/005

(54) **DOPPELDECKELSCHLEUSE ZUM VERSCHLIESSEN ZWEIER ANEINANDER ANSCHLIESSBARER ÖFFNUNGEN**
DOUBLE-LIDDED LOCK FOR CLOSING TWO OPENINGS WHICH MAY BE JOINED TO EACH OTHER
SAS A DEUX COUVERCLES UTILE POUR FERMER DEUX OUVERTURES SUSCEPTIBLES D'ETRE RELIEES L'UNE A L'AUTRE

(30) Priorität: 21.12.1995 DE 19548118
(43) Veröffentlichungstag der Anmeldung: 07.10.1998
(73) Patentinhaber: Forschungszentrum Karlsruhe GmbH, 76133 Karlsruhe (DE)
(72) Erfinder: MONZ, Michael, D-46244 Bottrop (DE); LEHNING, Helmut, D-27245 Barenburg (DE)
(86) Internationale Anmeldenummer: EP9605102
(87) Internationale Veröffentlichungsnummer: WO9723882

(56) Entgegenhaltungen:
- EP-A- 0 429 813
- EP-A- 0 586 307
- DE-A- 2 315 513
- US-A- 1 688 570
- US-A- 2 108 238
- US-A- 3 488 883
- US-A- 4 932 160

## Beschreibung

Die vorliegende Erfindung betrifft eine Doppeldeckelschleuse zum Verschließen zweier aneinander anschließbarer Öffnungen beliebiger Querschnittsform, vorzugsweise zum Ankoppeln von Behältern für Schadstoffe an die Bodenöffnung eines Containments, mit einem, mittels einer Vorrichtung abhebbaren Abschlußdeckel der Bodenöffnung als Oberdeckel eines Doppeldeckelsystemes.

Bei herkömmlichen Konstruktionen solcher Doppeldeckelschleusen werden zum Anheben des Verschlußdeckels Führungszylinder benötigt, um den Verschlußdeckel senkrecht von der Grundplatte aus seiner Dichtung abheben zu können, bevor er von einem Schwenkarm auf einer Kreisbahn weggeschwenkt wird. Dieser Bewegungsablauf ist erforderlich, um zum einen ein Verkanten des Verschlußdeckels im Flansch zu verhindern und zum anderen eine Zerstörung der Dichtung durch seitliches Reiben vor allem dann zu verhindern, wenn die Schwenkachse aus räumlichen Gründen nahe am Deckel sitzen muß.

Aus der EP-A-0 586 307 und der US-A-2 108 238 sind normale Verschlußdeckel bekannt, die um eine Achse auf eine Öffnung geschwenkt werden. Aus der US-A-4 932 160 und der US-A-1 688 570 sind senkrechte Deckel bekannt geworden, die an eine horizontale Öffnung geschwenkt werden. Da hierbei die Schwerkraft in der Deckelebene wirkt, sind die Druckkräfte beim Aufsetzen auf die Dichtung ganz andersartig als bei vertikalen Öffnungen. Letzlich ist aus der US-A-3 488 883 eine Schwenkvorrichtung für einen Deckel bekannt geworden, die einen, an einer Achse um diese schwenkbaren Schwenkbügel besitzt, an welchem der Abschlußdeckel um eine weitere, zu der Schwenkachse parallelen Achse an seiner, der Öffnung abgewendeten Seite kippbar angelenkt ist.

Aufgabe der vorliegenden Erfindung ist es daher, eine neue Doppeldeckelschleuse anzugeben, bei welcher der Abschlußdeckel auf einfachere Weise aus den angeführten Gründen senkrecht in Bezug auf die Dichtung bzw. aus seinem Sitz abgehoben und in ihn wieder abgesenkt werden kann.

Zur Lösung der Aufgabe schlägt die vorliegende Erfindung die Merkmale vor, die im kennzeichnenden Teil des Patentanspruches 1 angeführt sind. Weitere vorteilhafte Merkmale der Erfindung sind in den kennzeichnenden Merkmalen der Unteransprüche offenbart.

Der Vorteil der vorliegenden Erfindung liegt neben dem genau senkrechten Abheben des Deckels vor allem darin, daß die Abmaße der Doppeldeckelschleuse durch die Verlegungsmöglichkeit der Schwenkachse direkt neben die Öffnung erheblich verringert werden können und daß die Öffnung beliebige, wie z. B. rechteckige oder quadratische Querschnittsform aufweisen kann.

Weitere Einzelheiten der vorliegenden Erfindung werden im folgenden und anhand der Figuren 1 bis 3 näher erläutert. Es zeigen:
die Fig. 1 eine Draufsicht auf eine Doppeldeckelschleuse mit einem runden Deckel als Ausführungsbeispiel, wobei jedoch auch rechteckige, quadratische oder andere polygonale Formen der Öffnung und des Deckels möglich sind,
die Fig. 2 einen Schnitt entlang AA der Fig. 1 und
die Fig. 3 eine Ansicht in Richtung B der Fig. 1.

Die Doppeldeckelschleuse dient dazu, die Beschickungsöffnung 1 im Bodenflansch 6 einer Grundplatte 2 eines nicht näher dargestellten Containmentes, in einem speziellen Anwendungsfall einer Arbeitsbox zum Umgang mit umweltschädlichen Stoffen, mittels der sogenannten Doppeldeckeltechnik zu verschließen. Die Beschickungsöffnung 1 einschließlich Bodenflansch 6 und Deckel kann dabei rund sein, jedoch auch andere Formen wie rechteckig oder quadratisch aufweisen.

Bei der Doppeldeckeltechnik werden die beiden Deckel von zwei miteinander zu verbindenden, nach außen dichten Behältnissen während des Ankoppelvorganges unter gegenseitiger Abdichtung ihrer Außenseiten miteinander verklammert. Bei diesem Vorgang werden die Behälter miteinander verbunden. Beide Deckel werden nach der Verklammerung zusammen in eines der beiden innenkontaminierten Behältnisse verbracht oder mit einer Vorrichtung aus der Öffnung ins Innere weggeschwenkt, wobei die einander gegenüberliegenden, inneren Flächen beider miteinader verklammerter Deckel immer unkontaminiert bleiben. Die Trennung der Deckel voneinander erfolgt entsprechend umgekehrt. Das heißt, nach der Trennung voneinander liegen die unkontaminierten Flächen der Deckel jetzt bei jedem Behältnis wieder außen. Bei der hier vorliegenden Doppeldeckelschleuse wird jedoch nur der eine, dem einen Behältnis zugeordnete und wegschwenkbare Deckel einer Doppeldeckelschleuse, betrachtet.

Auf der in den Figuren dargestellten Grundplatte 2 ist der eine, hier Abschlußdeckel 3 des Containments genannte Deckel eines solchen Doppeldeckelsystemes über dem Bodenflansch 6 mittels der in den Lagerböcken 5 gelagerten Schwenkachse 4 in Schwenkrichtung 7 als Ganzes aus der Öffnung 1 wegschwenk- bzw. in sie absenkbar. Dabei soll die Schwenkachse 4 aus Gründen der Raumökonomie möglichst nahe an der Öffnung 1 liegen. An der, der Schwenkachse 4 gegenüberliegenden Seite des Doppeldeckelsystemes ist auf dem Flansch 6 eine Spannvorrichtung 19 mit Handgriff 20 befestigt, mit welcher der geschlossene Deckel an dem Joch 15 im geschlossenen Zustand in seine Dichtung gedrückt und zugehalten wird. Neben dieser Befestigungs- bzw. Verriegelungsartart des Deckels durch eine Spannvorrichtung mit Handgriff sind auch andersartige Verschließvorrichtungen mit elektrischem, hydraulischem oder pneumatischem Antrieb möglich.

Die Befestigung des Abschlußdeckels 3 an der Schwenkachse 4 erfolgt nun auf besondere Weise:

An der Schwenkachse 4 sind mit Abstand zwei Schwenkbügel 8 angeschweißt, an bzw. unter denen der Abschlußdeckel 3 in Verhältnis zu ihnen kippbar aufgehängt ist und die durch das Joch 15 verbunden sind. Dazu sind auf den Abschlußdeckel 3 an der, der Öffnung 1 abgewendeten Oberseite 12 weitere zwei Doppellagerböcke 9 mit auf der Achse 11 durchgehenden drehbaren Lagerbolzen 10 aufgesetzt, auf welchen wiederum die Schwenkbügel 8 befestigt sind. Der Abschlußdeckel 3 ist somit um die Achse 11 zusätzlich zu der Schwenkung um die Schwenkachse 4 kipp- bzw. drehbar. Die Achse 11 ist dabei, wie bereits erwähnt auf der Oberseite 12 bzw. der der Öffnung 1 abgewendeten Seite des Abschlußdeckels 3 gelegen.

An der Unterseite der Schwenkbügel 8 sind zwischen der Schwenkachse 4 und der Achse 11 eine oder mehrere Distanzschrauben 13 eingeschraubt, deren verstellbare Spitze 14 die Bewegung des Abschlußdeckels 3 gegen den Schwenkbügel 8 begrenzt. Weiterhin sind an der Unterseite der Schwenkbügel 8 im Bereich der Quertraverse 15 ein oder mehrere Zylinderstifte 16 befestigt, die in Richtung Deckel 3 ragen und auf welchen eine Feder 17 größerer Länge mit Überstand sitzt. Gegenüber dieser Feder 17 weist der Deckel 3 eine Ausnehmung 18 auf, in welche die Feder beim Anliegen des Deckels 3 an den Flansch 6 einragt.

Die Funktion der Doppeldeckelschleuse ist wie folgt:

Der Abschlußdeckel 3 wird mit einer nicht dargestellten Winde oder einer anderen Vorrichtung an den Schwenkbügeln 8 um die Achse 4 auf einem Kreisbogen hochgeschwenkt. Da der Deckel 3 gegenüber den Schwenkbügeln um die Achse 11 drehbar ist und dabei seine Lage zu diesen verändert, bewegt er sich ein Stück bis zum Anschlag an die Spitze 14 der Distanzschraube 13 und wird dann mitgeführt. In dieser Stellung wird er hochgeschwenkt und verbleibt so bis in die nicht dargestellte obere Schwenkposition. Beim Absenken in umgekehrter Richtung pendelt der Deckel 3 kurz vor dem Aufsetzen in die Öffnung 1 in horizontale Lage, wobei in diesem Moment die Feder 17 in der Ausnehmumg 18 zur Anlage kommt und nunmehr auf den in der Dichtung sitzenden Deckel drückt. Wird der Deckel 3 jetzt wieder angehoben, so verharrt er kurzzeitig unter dem Federweg der Feder 17 während des senkrechten Abhebens, ehe er dann wie oben beschrieben weggeschwenkt wird.

### Bezugszeichenliste:

- 1: Öffnung
- 2: Grundplatte
- 3: Abschlußdeckel
- 4: Schwenkachse
- 5: Lagerbock
- 6: x Bodenflansch
- 7: Schwenkrichtung
- 8: Schwenkbügel
- 9: Lagerbock
- 10: Lagerbolzen
- 11: Achse
- 12: Deckeloberseite
- 13: Distanzschraube
- 14: Spitze
- 15: Joch
- 16: Zylinderstift
- 17: Feder
- 18: Ausnehmumg
- 19: Spannvorrichtung
- 20: Handgriff

## Patentansprüche

1. Doppeldeckelschleuse zum Verschließen zweier aneinander anschließbarer Öffnungen beliebiger Querschnittsform, vorzugsweise zum Ankoppeln von Behältern für Schadstoffe an die Bodenöffnung eines Containments, mit einem mittels einer Vorrichtung abhebbaren Abschlußdeckel der Bodenöffnung als Oberdeckel eines Doppeldeckelsystemes, gekennzeichnet durch die folgenden Merkmale:
a) die Vorrichtung weist zwei an einer ersten Achse (4) um diese schwenkbare Schwenkbügel (8) auf, wobei an einem oder beiden der Schwenkbügel (8) der Abschlußdeckel (3) um eine weitere, zu der Schwenkachse (4) parallelen zweiten Achse (11) an seiner, der Öffnung (1) abgewendeten Seite dreh- oder kippbar angelenkt ist und die durch ein Joch (15) verbunden sind,
b) auf dem Abschlußdeckel (3) sind an der, der Öffnung (1) abgewendeten Oberseite (12) zwei Doppellagerböcke (9) mit in der zweiten Achse (11) drehbaren Lagerbolzen (10) aufgesetzt, wobei die Schwenkbügel (8) auf den Lagerbolzen (10) sitzen,
c) an der Unterseite der Schwenkbügel (8) sind zwischen der ersten Achse (4) und der zweiten Achse (11) eine oder mehrere Distanzschrauben (13) eingeschraubt, deren verstellbare Spitze (14) die Bewegung des Abschlußdeckels (3) gegen den Schwenkbügel (8) begrenzt,
d) an der Unterseite der Schwenkbügel (8) sind an der, der bzw. den Distanzschrauben (13) gegenüberliegenden Seite bezogen auf die zweite Achse (11) ein oder mehrere Zylinderstifte (16) befestigt, die in Richtung Deckel (3) ragen und auf welchen eine Feder (17) größerer Länge mit Überstand sitzt, gegenüber welcher der Deckel (3) eine Ausnehmung (18) aufweist.

## Claims

1. Double-lidded lock for closing two openings, which can communicate with each other and have any desirable cross-sectional configuration, preferably for connecting containers for pollutants to the bottom opening of a containment, said lock having an end lid, which is removable by means of an apparatus, for covering the bottom opening as the upper lid of a double-lidded system, characterised by the following features:
a) the apparatus includes two pivotal clips (8), which are pivotable about a first axis (4) on said axis, the end lid (3) being pivotally mounted on one or both of the pivotal clips (8) so as to be rotatable or pivotable about an additional second axis (11), which lies parallel to the pivotal axis (4), on its side remote from the opening (1), and said clips are connected by a yoke (15),
b) two double-bearing blocks (9) are placed on the end lid (3) on the upper surface (12) remote from the opening (1), said blocks having bearing bolts (10) which are rotatable in the second axis (4), the pivotal clips (8) resting on the bearing bolts (10),
c) one or more spacer screws (13) are screwed-in on the underside of the pivotal clips (8) between the first axis (4) and the second axis (11), the adjustable tip (14) of said screws defining the movement of the end lid (3) towards the pivotal clip (8), and
d) one or more cylindrical pins (16) are mounted on the underside of the pivotal clips (8) on the side situated opposite the spacer screw or screws (13) relative to the second axis (11), which pins protrude in the direction of lid (3), and on which pins sits a spring (17) of longer length with a projecting portion, the lid (3) having a recess (18) opposite said spring.

## Revendications

1. Sas à deux couvercles pour obturer deux ouvertures à sections de formes quelconques pouvant être reliées l'une à l'autre, de préférence afin d'accoupler des récipients pour matières polluantes à l'ouverture de fond d'un conteneur, avec un couvercle de fermeture de l'ouverture de fond qui peut être soulevé par un dispositif et qui constitue le couvercle supérieur d'un système à double couvercle,
**caractérisé en ce que**
a) le dispositif comporte deux barres (8) pouvant basculer autour d'un premier axe (4), sur l'une desquelles, ou sur les deux, le couvercle de fermeture (3) est articulé en rotation ou en basculement autour d'un autre axe (11), parallèle à l'axe de basculement (4), situé le long de sa face opposée à l'ouverture (1), les deux barres (8) étant reliées par une traverse (15),
b) la face (12) du couvercle de fermeture (3) opposée à l'ouverture (1), porte deux doubles chaises de palier (9) équipées de broches de palier (10) tournant autour du second axe (11), et les barres basculantes (8) sont montées sur les broches (10),
c) sur la face inférieure des barres basculantes (8), entre le premier axe (4) et le second axe (11) sont vissées une ou plusieurs vis d'espacement (13) dont la pointe réglable (14) limite le mouvement du couvercle de fermeture (3) par rapport aux barres basculantes (8), et
d) sur la face inférieure des barres basculantes (8) du côté opposé aux vis d'espacement (13) par rapport au second axe (11), sont fixées une ou plusieurs broches cylindriques (16) en saillie vers le couvercle (3) et sur chacune desquelles est monté un ressort (17) la dépassant en longueur, et en face duquel est prévu un évidement (18) dans le couvercle (3).
